# EUROPÄISCHE PATENTSCHRIFT

(11) **EP 0 514 574 B1**
(45) Veröffentlichungstag und Bekanntmachung des Hinweises auf die Patenterteilung: **27.03.1996**
(21) Anmeldenummer: 91108404.4
(22) Anmeldetag: 24.05.1991
(51) Int. Cl.: E04H 15/50, E04H 15/58

(54) **Zelt mit Seitenumrandung**
Tent with side edges
Tente avec bordures latérales

(43) Veröffentlichungstag der Anmeldung: 25.11.1992
(73) Patentinhaber: Stöckler, Heinz, 8630 Rüti (CH)
(72) Erfinder: Stöckler, Heinz, 8630 Rüti (CH)
(74) Vertreter: Legland, Brynjulv

(56) Entgegenhaltungen:
- CH-A- 675 446
- GB-A- 2 185 273

## Beschreibung

Die Erfindung betrifft ein Zelt mit einem Dach mit Seitenumrandung gemäss dem Oberbegriff des ersten Anspruches.

Derartige Zelte sind mit oder ohne Seitenwände für unterschiedliche Zwecke, u.a. für Freiluft-Partys, als Sonnenschirme im Garten oder am Strand oder auch als Regenschutz verwendbar. Zudem können sie als Verkaufsstände, z.B. an Messen eingesetzt werden. Je nach der Witterung können sie mit einer oder mehreren Seitenwänden ausgestattet werden.

Zelte dieser Art sind z.B. in CH-A-675 446 (D1) beschrieben.

Die Ausführung gemäss D1 hat sich gut bewährt, ist jedoch mit dem Nachteil behaftet, dass die Gleitschuhe dazu neigen sich festzusetzen oder zu deren Bewegung relativ viel Kraft erforderlich ist. Der hohe Kraftaufwand ist insbesondere dann nötig, wenn das Zelt während längerer Zeit, beispielsweise während der Wintermonate an einer feuchten Stelle, beispielsweise in einem Gartenhaus oder in einer Garage, gelagert wurde.

Ferner ist es ein Nachteil, dass der Gleitschuh bei der Aufwärtsbewegung gegen den Arretierstift schlägt, und nicht über ihn hinweggleitet.

Zusammengefasst ist diese bestehende Ausführung mit den folgenden Nachteilen behaftet:
a) die Gleitschuhe reiben an den vier Seitenflächen der Standbeine, so dass deren Beschichtung abgekratzt wird, was zur Korrosion und starker Reibung führt,
b) wegen a) erfordert das Aufstellen des Zeltes, insbesondere nach einer Überwinterung, viel Kraft,
c) die Gleitschuhe sind relativ schwer, weil sie überflüssi ges Material enthalten, da ein Viereckprofil in ein Winkelprofil eingeschweisst ist,
d) die Gleitschuhe stossen bei der Aufwärtsewegung leicht gegen die vom Inneren der Profile nach aussen vorgespannten Sperrstifte an.

Aufgabe der Erfindung ist die Schaffung eines Zeltes mit Seitenumrandung, das die Nachteile der bestehenden Ausführung nicht aufweist.

Diese Aufgabe ist erfindungsgemäss durch die Merkmale im Kennzeichnungsteil des ersten Patentanspruches gelöst.

Ausführungsformen sind in den abhängigen Ansprüchen umschrieben.

Durch die Auskleidung der Gleitschuhe mit auswechselbarem Kunststoff mit Längsrillen war es möglich, die Reibung zwischen diesen und den Standbeinen stark zu vermindern und gleichzeitig die Korrosion zwischen ihnen weitgehend zu beheben. Durch die Ausbuchtung an der oberen Kante des Gleitschuhes konnten die Arretierstifte gleitend überfahren werden, was das Aufstellen des Zeltes stark erleichterte.

Nachfolgend wird eine Ausführungsform des erfindungsgemässen

Zeltes anhand der Zeichnung näher erläutert. Es zeigen:
- Fig. 1: eine Schaubildliche Darstellung eines aufgestellten Zeltes, ohne Seitenwände,
- Fig. 2: eine Seitenansicht der Tragkonstruktion in leicht

Ferner ist es in offenen Gegenden wichtig, dass das Zelt am Boden befestigt oder erschwert ist, damit es nicht von einem leichten Windstoss weggefegt werden kann.

Aufgabe der vorliegenden Erfindung ist somit die Schaffung eines Zeltes mit Seitenumrandung, das die Nachteile der bestehenden Ausführungen nicht aufweist.

Diese Aufgabe ist erfindungsgemäss durch die Merkmale im Kennzeichnungsteil des ersten Patentanspruches gelöst.

Ausführungsformen sind in den abhängigen Ansprüchen umschrieben.

Die beschriebene Ausführung mit Aluminium wiegt etwa 40 % weniger als eine herkömmliche Ausführung aus Stahl. In einem Falle beträgt das Gewicht der Tragkonstruktion oder des Gerüstes 26 kg, gegenüber bisher 46 kg. Trotzdem wurde die Stabilität der Tragkonstruktion aus Aluminium, gegenüber den bisherigen Ausführungen mit Stahl, erheblich verbessert.

Durch Verwendung von Kunststoff für die Gleitschuhe war es möglich, die Reibung zwischen diesen und den Standbeinen stark zu vermindern und gleichzeitig die Korrosion zwischen ihnen weitgehend zu beheben.

Die Verwendung von Fussplatten aus Gusseisen oder Aluminium kann die Standfestigkeit des Zeltes stark verbessern.

Nachfolgend wird eine Ausführungsform des erfindungsgemässen Zeltes anhand der Zeichnung näher erläutert. Es zeigen:
- Fig. 1: eine schaubildliche Darstellung eines aufgestellten Zeltes, ohne Seitenwände,
- Fig. 2: eine Seitenansicht der Tragkonstruktion in leicht auseinandergezogener Darstellung,
- Fig. 3: wie Fig. 2, jedoch in weiter ausgezogenem Zustand mit aufgelegtem Tuch für das Dach,
- Fig. 3a: eine vertikale Ansicht eines Gleitschuhs zur Führung des Gestänges längs der vier Standbeine,
- Fig. 3b: eine horizontale Ansicht des Gleitschuhs von der Zelt-Innenseite in der Richtung IIIb in Fig. 3a,
- Fig. 4: eine schaubildliche Ausführung des Zeltes mit einer Seitenabdeckung,
- Fig. 5: wie Fig. 4, jedoch mit zweiseitiger Abdeckung,
- Fig. 6a: eine Befestigung einer Seitenwand nach Fig. 4,
- Fig. 6b: eine Befestigung zweier Seitenwände nach Fig. 5,
- Fig. 7: einen Klettband zur Befestigung des Zeltes an der Tragkonstruktion,
- Fig. 8: ein Seil zur Befestigung einer Ecke des Zeltes am Boden,
- Fig. 9: eine schaubildliche Darstellung einer Ecke eines Zeltes mit Fussplatte und Befestigungsseil,
- Fig. 10: einen Ausschnitt aus Fig. 9 mit Fussplatte, Standbein und Spannseil,
- Fig. 11: das Gestänge zum Aufrichten der Dachspitze, und
- Fig. 12: eine schaubildliche Darstellung von Aufnahmebehältern für die Tragkonstruktion und das Dachtuch.

Fig. 1 zeigt ein in einem Garten aufgestelltes Zelt 1 ohne Seitenwände, mit darunter angeordneten Sitzmöbeln, wobei das Zelt 1 hier in erster Linie als Sonnendach dient. In Fig. 2 ist die Tragkonstruktion 2 in leicht auseinandergezogener Stellung, mit vier eingezogenen Standbeinen 3 dargestellt. Die Tragkonstruktion 2 besteht aus einer zusammengelegten Scherenkonstruktion, die in zwei senkrecht zueinander verlaufenden Richtungen soweit auseinandergezogen wird, dass sie sich verriegelt.

In Fig. 3 ist eine weitere Phase des Auseinanderziehens des zusammengelegten Zeltes 1 gezeigt, wobei jeweils ein Gleitschuh 28 die einzelnen Standbeine 3 an allen vier Seitenflächen der viereckigen Profile umfasst und längs diesen Flächen gleiten. Bei diesem Gleitvorgang kam es bisher zur Abnutzung der Seitenflächen, so dass sie nach kurzer Zeit Streifen und Abriebstellen aufwiesen. Dies führte ferner zur Korrosion und zu erhöhter Reibung, nachdem das Gestänge beispielsweise zur Überwinterung in einer Garage eingelagert war. Um diesen Nachteil zu beheben, wurde der Gleitschuh 28 auf der Innenseite gegenüber der Flächen der Standbeine mit einem Belag 30 aus Kunststoff versehen, wie dies in Fig. 3a und 3b gezeigt ist, der die Reibung gegenüber den Flächen der Standbeine 3 stark herabsetzt. Der Belag 30 kann entweder auf die vier Innenflächen des Gleitschuhs aufgeklebt oder durch sonstige Massnahmen eingesetzt werden. Z.B. kann der Belag 30 eingegossen werden. Es ist dabei wichtig, dass der Kunststoff eine hohe Abriebfestigkeit und somit eine lange Lebensdauer aufweist. Der Belag deckt dabei die ganze Innenfläche des Gleitschuhs ab und verhindert somit, dass diese korrodiert.

Ferner wurde eine Ausführung vorgesehen, in welcher der Belag 30 aus Kunststoff auswechselbar ist. Bei dieser Ausführung besteht er aus einem vierseitigen Rohr mit Erweiterungen an den beiden Enden, das in der Längsrichtung aufgeschlitzt ist, damit es problemlos in den Gleitschuh eingesetzt und darin festgeklebt oder sonstwie befestigt werden kann.

Zur Verbesserung der Gleitfähigkeit des Belages 30 längs der Standbein-Profile, kann der Belag an den Berührungsflächen mit diesen eine Form aufweisen, welche die Reibung zwischen dem Belag und den Standbein-Profilen reduziert. Diese Formgebung kann beispielsweise aus Längsrillen bestehen.

In herkömmlichen Ausführungen wurde der Gleitschuh aus einem Winkel- und einem Viereckprofil zusammengeschweisst. Bei dieser Herstellungsweise wird ohne Reduktion des Arbeitsaufwandes oder Erhöhung der Festigkeit mehr Material verwendet als notwendig, so dass es beschlossen wurde, die Gleitschuhe aus zwei Winkelprofilen 31 und 32 zusammenzuschweissen. In der Weise wurde die erforderliche Materialmenge bei gleichem Arbeitsaufwand im Vergleich zu früher um einen Drittel reduziert.

Wenn die Tragkonstruktion 2 auf ihr richtiges Mass auseinandergezogen ist, werden die Standbeine 3 auf eine passende Länge ausgezogen. Die möglichen Längen sind durch die Löcher 4 in der Tragkonstruktion 2 markiert, in die jeweils ein nach aussen vorgespannter Arretierstift eingreift. Alle Standbeine 3 haben normalerweise die gleiche Länge, so wie dies in Fig. 1 gezeigt ist.

Je nach Bedarf, d.h. nach dem erforderlichen Schutz gegen Wind und Sonne, kann das Zelt 1 mit Seitenwänden 5 versehen werden, wobei in Fig. 4 eine, und in Fig. 5 zwei Seitenwände 5 gezeigt sind. Die Art der Befestigung der Seitenwände 5 am bzw. rund um das Standbein 3 ist in Fig. 6 a und b gezeigt, wobei a die Befestigung der Seitenwand 5 nach Fig. 4 rund um das Standbein 3 mittels eines Klettbands 7 und b die Befestigung der beiden Seitenwände 5 nach Fig. 5 darstellt.

Am Boden, der eine Wiese 8 sein kann, sind die Seitenwände 5 mittels Haken 9 befestigt, die durch Ösen 10 am unteren Rand der Seitenwände 5 vorgesehen sind. Falls es nicht notwendig oder wünschenswert ist, dass sich die Seitenwände 5 bis zum Boden erstrecken, kann der unterste Rand nach oben gefaltet werden, indem der umgefaltete Teil der Seitenwand 5 an das Klettband 11 gepresst wird. Der obere Rand der Seitenwände 5 ist auf der Innenseite der Umrandung 12 gegen ein Klettband 15 (Fig. 7) befestigt. Der obere Teil, z.B. die obere Hälfte der Umrandung 12 kann aber in bestimmten Fällen, zur Einsicht in das Zelt offengehalten werden, was insbesondere in Verkaufszelten der Fall ist. Falls dies erwünscht ist, wird die Befestigung an der Umrandung gelöst, und die obere Hälfte der Seitenwand 5 frei nach unten gehängt.

Statt die obere Hälfte der Seitenwand 5 nach unten hängen zu lassen, kann eine nicht gezeigte, untere Seitenwandhälfte eingesetzt werden. Wenn es sich um ein Verkaufszelt handelt, ist diese Hälfte und die obere Umrandung, sowie evt. die ganze Seitenwand zweckmässigerweise mit einem Aufdruck versehen, der die vertriebenen Waren anzeigt oder eine Werbung für ein bestimmtes Produkt enthält.

Für private Zwecke, z.B. in einem Garten oder am Strand, sind sehr dünne Wände zweckmässig, die nur einen sehr geringen Anteil der Sonnenstrahlen durchlässt und somit eine allzu starke Erwärmung des Inneren des Zeltes verhindert. Gleichzeitig wird die Sicht nach aussen sichergestellt, damit die Umgebung evt. mit spielenden Kindern, überwacht werden kann.

Auch das Zeltdach kann aus einem leichten Material bestehen, damit das Innere des Zeltes nur filtriert von der Sonne bestrahlt wird, jedoch schön warm und hell bleibt. Die beste Lösung besteht somit darin, mehrere Stoffdächer für eine einzige Tragkonstruktion anzuschaffen, damit das Dach den jeweiligen Witterungsbedingungen angepasst werden kann.

In Fig. 7 ist die Befestigung des Zeltdaches 1 an der Tragkonstruktion 2 sowie der Klettband 15 zur Befestigung der Seitenwände 5 angedeutet. Das Zeltdach 1 wird mittels eines Klettbands 18 an der Tragkonstruktion 2 befestigt, indem dessen unterer Teil 17 rund um die Tragkonstruktion 2 umgelegt und gegen den oberen Teil 16 angedrückt wird. Bei dem in dieser Beschreibung erwähnten Klettband handelt es sich um Ausführungen, die beispielsweise für den Verschluss für Sportschuhe verwendet wird, und deren Lebensdauer über Jahre hinaus einwandfrei bleibt.

In Fig. 8 ist die Befestigung eines Spannseils 14 an einem Haken 6 in der Ecke des Zeltdaches 1 gerade oberhalb der Umrandung 12 gezeigt. Das Spannseil 14 ist an einer Wiese 8 mittels eines darin eingesetzten Bodenhakens 19 befestigt. Dieses Spannseil 14 erfüllt dabei zwei Aufgaben,indem es erstens die Stabilität der Tragkonstruktion 2 mit Zeltach 1 und Seitenwände 5 erhöht, wobei von einem Spannseil 14 an jeder Ecke ausgegangen wird. Ferner drücken die vier Spannseile 14 das Zeltdach 1 gegen die Tragkonstruktion 2, und verhindert somit, dass ein Luftstoss das Zeltdach 1 von der Tragkonstruktion 2 abhebt. Ferner zeigt Fig. 8 das Hakenelement 13, das am Zeltdach 1 angenäht wird, samt Haken 6.

Falls das Zeltdach 1 nicht auf eine Wiese 8, sondern auf einen mit Fliesen belegten Gartensitzplatz (Fig. 9) aufgestellt wird, ist die Befestigung mittels eines Bodenhakens 19 nicht zweckmässig. In diesem Falle wird vorteilhafterweise eine Fussplatte 20 (Fig. 10) benutzt, die mit einem Schuh 22 zur Aufnahme der Standbeinplatte 21 versehen ist. Das Spannseil 14 ist in diesem Falle in einem Haken 23 an der Fussplatte 20 befestigt. Das Gewicht der Fussplatte 20 ist vorzugsweise der Zeltgrösse und der üblichen Windstärke am Austellungsort angepasst. Es besteht ferner auch die Möglichkeit, die Fussplatten direkt in einen Terrassenboden einzugiessen, wobei der Fussplattenhaken in diesem Falle versenkbar sein muss.

Fig. 11 zeigt das Einsetzen der Stütze 27 für die Dachspitze, die sich von der Dachfläche nach oben erstreckt, damit das Regenwasser leichter abfliessen kann. Die beschriebene Ausführung kann aber auch mit Flachdach ausgestattet werden.

Fig. 12 zeigt einen Behälter 24 für die Tragkonstruktion 2 sowie einen Tragriemen 26, damit sie von einer einzigen Person über die Schulter getragen werden kann. Ferner ist ein Behälter oder eine Tasche 25 für das Dachtuch abgebildet. Dabei kann eine Person allein die beiden Behälter tragen, sofern die Tragkonstruktion 2 aus Leichtmetall oder Kunststoff besteht.

Das Zelt ist für Grundflächengrössen von 6 bis 18 m vorgesehen, und wenn mehr Platz unter einem Dach benötigt wird, können mehrere Zeltdächer nebeneinander aufgestellt werden. Dabei können die einzelnen Zeltdächer derart dicht nebeneinander aufgestellt werden, dass nur ein kleiner Spalt zwischen den einzelnen Zelten übrigbleibt, was die Zufuhr von Frischluft bei schönem Wetter begünstigt.

Bei Regenwetter können diese Spalten durch Regenrinnen abgedeckt werden, indem die benachbarten Umrandungen von zwei verschiedenen Zeltdächern mit einem Klettband versehen werden, an welchen die Regenrinnen befestigt werden.

Bei der erwähnten Ausführung der Tragkonstruktion aus eloxiertem Aluminium besteht die Möglichkeit, die Eloxierfarbe derjenigen des Daches und der Seitenwände anzupassen, so dass ästhetische Ansprüche berücksichtigt werden können.

Eine Kombination aus Kunststoff und Aluminium besteht u.a. aus eloxiertem Gestänge, das mit Drehlagern aus Kunststoff versehen ist. Diese Lösung hat z.B. den Vorteil, dass der Zusammenbau einfacher und somit preisgünstiger wird. Bei Verwendung von Kunststoff für die Tragkonstruktion kommen u.a. Materialien in Betracht, die im Automobilbau verwendet werden und einen nicht zu niederen Erweichungspunkt haben. Die verwendeten Kunststoffe sollten zudem biegefest und nicht zu spröde sein. Ferner sollten die verwendeten Kunststoffe einen niederen Reibungskoeffizienten haben und nicht zu schnell altern. Vorzugsweise sollten Standardprofile verwendet werden.

## Patentansprüche

1. Zelt mit einem Dach mit Seitenumrandung und daran befestigbaren Seitenwänden, mit von einer zusammenlegbaren, scherenartigen Tragkonstruktion (2) mit Standbeinen (3) aus Leichtmetall, deren Bodenhöhe mittels Arretierstifte einstellbar ist, die in den Profilen der Standbeine (3) angeordnet und durch Löcher in der Profilwandung nach aussen derart vorgespannt sind, dass sie als Sperre für einen Gleitschuh (28) aus einem Profil der gleichen Art, wie das Standbein, nach unten dienen, wobei der Gleitschuh (28) auf das Standbein (3) gleitbar angeordnet ist, dadurch gekennzeichnet, dass der Gleitschuh (28) aus Metall besteht, aus zwei Winkeprofile zuammengesetzt ist und zur Verhinderung vonr Korrosion und zur Reduktion der Reibung zwischen dem Standbein (3) und dem Gleitschuh (28) an der Reibungsfläche mit auswechselbarem Kunststoff ausgekleidet ist, und dass die Beschichtung in der Längsrichtung mit Rillen zur Verbesserung der Schmierfähigkeit versehen ist, und, dass der Gleitschuh (28) am oberen Ende eine Ausbuchtung zum gleitenden Eindrücken des Arretierstiftes aufweist (Fig. 3).

2. Zelt nach Anspruch 1, dadurch gekennzeichnet, dass die Tragkonstruktion (2) aus eloxiertem oder elektrostatisch pulverbeschichtetem Aluminium besteht.

3. Zelt nach Anspruch 1 oder 2, dadurch gekennzeichnet, dass die einzelnen Standbeine (3) jeweils mit einem plattenförmigen Fuss (22) versehen sind, die zur Beschwerung und zur Straffung des Zeltdaches in eine Fussplatte (20) eingesetzt sind.

4. Zelt nach Anspruch 3, dadurch gekennzeichnet, dass die Fussplatte (20) mit einem Haken (23) zur Befestigung eines Spannseils (14) versehen ist, das am anderen Ende in einen Haken (6) am oberen Ende des Standbeins (3) bzw. am Dach befestigt ist.

5. Zelt nach einem der Ansprüche 1 bis 4, dadurch gekennzeichnet, dass die Seitenumrandung (12) und die Seitenwände (5) jeweils mit einem Klettband (15) zur einfachen Befestigung der Seitenwand (5) an der Seitenumrandung (12) versehen sind.

6. Zelt nach einem der Ansprüche 1 bis 5, dadurch gekennzeichnet, dass die Seitenwände (5) zuunterst mit Löchern (10) zu ihrer Befestigung am Boden mittels Haken (9) versehen sind, die in den Erdboden einsetzbar sind.

7. Zelt nach Anspruch 1, dadurch gekennzeichnet, dass die einzelnen Stäbe der Tragkonstruktion (2) durch Kugelgelenke aus Kunststoff miteinander verbunden sind.

8. Zelt nach einem der Ansprüche 1 bis 7, dadurch gekennzeichnet, dass die einzelnen Scherenteile durch Befestigungsmittel verbunden oder befestigt sind, die mit der Aussenfläche dieser Teile bündig sind.

## Claims

1. Tent with a roof with side edges onto which side walls are attachable, with a collapsible scissor type supporting structure (2) with support posts (3) of light metal being adjustable in height above ground level by means of blocking pins located in holes in the profile walls of the posts (3) and being biased outwardly through said holes in the profile wall so that they serve as a stop against sliding downward movement on said post (3) of a glide shoe (28), that has the same profil shape as the support post, characterized in that each shoe (28) is made of two interconnected angle irons and, for prevention of corrosion and in order to reduce friction between the post (3) and the shoe (28), is provided with an exchangable plastic lining with grooves for better lubricity, and that the shoe (28) has a salient at its upper end for slidable pushing the pin inward when the shoe (28) is moved upward (Fig. 3).

2. Tent according to claim 1, characterized in that the supporting structure (2) is made of aluminium, that is eloxadated or electrostatically provided with a powder layer.

3. Tent according to claim 1 or 2, characterized in, that each individual post (3) has a plate-shaped foot (22), that is placed in a load foot-plate (20) for stretching the roof.

4. Tent according to claim 3, characterized in that the foot-plate (20) is provided with a hook (23) for receiving a bracing wire (14), the upper end of which being fastened onto a hook (6) at the upper end of the support post (3) or the roof.

5. Tent according to one of the claims 1 through 4, characterized in that the side edge (12) and the side walls (5) are provided with a cohesive or burdock tape (15) for simple fastening of the side wall (5) onto the side edge.

6. Tent according to one of the claims 1 through 5, characterized in that the side walls (5), at the bottom thereof, are provided with holes (10) for fastening the walls onto the ground by means of hooks (9) inserted therein.

7. Tent according to claim 1, characterized in that the individual bars of the support structure are interconnected by means of plastic ball-and-socket joints.

8. Tent according to one of the claims 1 through 7, characterized in that individual scissor parts are interconnected or fastened by means flush with said parts.

## Revendications

1. Tente avec toit ayant une bordure latérale et des parois latérales qui peuvent y être fixées, agencée avec une charpente (2) en ciseaux, repliable, avec des jambes de soutien (3) en métal léger, dont le niveau du sol peut être ajusté au moyen de chevilles d'arrêt, qui sont disposées dans les profilés des jambes de soutien (3) et sont précontraints à travers des trous dans la paroi du profilé vers l'extérieur de telle sorte qu'ils servent vers le bas comme bloqueur d'un patin de guidage (28) constitué d'un profilé du même type que la jambe de soutien, tandis que le patin de guidage (28) est placé avec coulissement sur la jambe de soutien (3), caractérisé en ce que le patin de guidage (28) est en métal, est composé de deux cornières et est revêtu de matière plastique remplaçable sur la surface de frottement, pour empêcher la corrosion et pour réduire le frottement entre la jambe de soutien (3) et le patin de guidage (28), et que le revêtement est muni, dans le sens de la longueur, de rainures destinées à améliorer le pouvoir lubrifiant, et que le patin de guidage (28) présente à son extrémité supérieure une indentation destinée à presser en glissant les chevilles d'arrêt (Fig. 3).

2. Tente selon la revendication 1, caractérisée en ce que la charpente (2) consiste en de l'aluminium anodisé ou revêtu de poudre par voie électrostatique.

3. Tente selon l'une des revendications 1 ou 2, caractérisée en ce que les jambes de soutien (3) individuelles sont munies chacune d'un pied en forme de plaque (22), inséré dans une semelle (20) pour l'alourdissement et le raidissement du toit de la tente.

4. Tente selon la revendication 3, caractérisée en ce que la semelle (20) est munie d'un crochet (23) pour la fixation d'un câble tendeur (14), qui est fixé à l'autre extrémité dans un crochet (6) à l'extrémité supérieure de la jambe de soutien (3) ou au toit.

5. Tente selon l'une quelconque des revendications 1 à 4, caractérisée en ce que la bordure latérale (12) et les parois latérales (5) sont chacune munies d'une bande auto-accrochante (15) pour la fixation simple de la paroi latérale (5) à la bordure latérale (12).

6. Tente selon l'une quelconque des revendications 1 à 5, caractérisée en ce que les parois latérales (5) sont pourvues à leur partie basse de trous (10) pour leur fixation au sol au moyen de crochets (9), qui peuvent être enfoncés dans le sol.

7. Tente selon la revendication 1, caractérisée en ce que les barres individuelles de la charpente (2) sont reliées entre elles par des rotules en matière plastique.

8. Tente selon l'une quelconque des revendications 1 à 7, caractérisée en ce que les parties en ciseaux individuelles sont reliées ou fixées par l'intermédiaire de moyens de fixation qui affleurent sur la surface externe de ces parties.
